# DEMANDE DE BREVET EUROPEEN

(11) **EP 0 275 860 A1**
(43) Date de publication de la demande: **27.07.1988**
(21) Numéro de dépôt: 87870203.4
(22) Date de dépôt: 28.12.1987
(51) Int. Cl.: B28D 1/12, B23D 61/12

(54) **Lame d'armure pour le sciage de matériaux pierreux**

(30) Priorité: 08.01.1987 BE 8700005
(71) Demandeur: DIAMANT BOART Société Anonyme, 1190 Bruxelles (BE)
(72) Inventeur: Hallez, Charles Pierre, B-6394 Tellin (BE)
(74) Mandataire: Vanderperre, Robert

(57) **Abrégé**

On améliore nettement les performances de sciage et la qualité de coupe d'une lame d'armure, lorsqu'on prévoit au voisinage du bord longitudinal (4) de la lame (1), des fentes allongées qui uniformisent la pression de sciage exercée sur les segments abrasifs (3) au cours du sciage.

## Description

La présente invention concerne une lame d'armure de forme allongée à mouvement de va-et-vient pour le sciage de matériaux pierreux, dans laquelle un bord longitudinal est muni de segments abrasifs ou dents de sciage espacés entre eux. Elle est essentiellement utilisée pour le sciage de matériaux pierreux tels que granits, porphyres, diorites, etc.

On connaît par la demande de brevet allemand No 3.413.970 une machine pour débiter des blocs de matériau pierreux dur, comportant au moins une lame d'armure animée d'un mouvement rectiligne alternatif combiné à un mouvement d'avancement dans le matériau à scier et une table oscillante propre à supporter le bloc de matériau pierreux.

La table repose sur des appuis mobiles contraints à suivre des trajectoires courbes contenues dans des plans verticaux parallèles.

Ces appuis mobiles sont soit des galets qui suivent des guides courbes, soit quatre barres articulées parallèles deux à deux. Ils permettent à la table d'osciller dans le plan de travail de la lame de sciage.

Par la superposition d'un mouvement de va-et-vient parallèle à la base de sciage et d'amplitude limitée, au mouvement de basculement de la table, dans un plan vertical, la machine réalise tout le long du matériau à scier une ligne de coupe courbe propre à assurer une surface de contact restreinte et effective.

Un arc de contact de faible longueur permet, tout en assurant une pression spécifique élevée et nécessaire au sciage sur un nombre restreint de segments diamantés, de réduire la pression résultante sur la lame à une valeur telle qu'elle n'engendre plus aucune déformation ni torsion exagérées de la lame.

Lorsqu'on applique à la lame une pression d'enfoncement dans le matériau pierreux, cette pression n'est transmise qu'aux seuls segments de sciage en contact avec le matériau pierreux, de sorte que seuls ces segments sont alors utiles au sciage.

On observe expérimentalement l'apparition de pointes de pression sur les dispositifs de mesure de force montés entre le bloc de matériau pierreux et la table oscillante suivant trois axes orthogonaux.

Ces variations brutales des pressions de sciage sont essentiellement dues aux écarts importants de déformation du profil de la lame qui se voit soumise à un déplacement continuel de la position de la charge appliquée.

De plus, la lame ne présente pas la même rigidité au centre et à ses extrémités, en raison de son montage semi-encastré.

Plus le bloc est long, plus les pointes de force sont prononcées.

Les pointes de pression sont la cause de deux phénomènes que l'on souhaiterait empêcher lors du sciage du matériau pierreux :
1. arrachement d'éclats pierreux sur les chants de la tranche de sciage;
2. la surface de matériaux pierreux mise à jour lors du sciage n'est pas la surface désirée, par suite d'une déformation de la lame et d'une déviation de celle-ci lors du sciage.

On connaît par la demande de brevet européen No 0 039 024, une scie circulaire conçue pour scier des matériaux durs. Le diamètre est généralement compris entre 200 et 400 mm. Des segments diamantés sont montés élastiquement sur les dents à l'aide de moyens élastiques, constitués soit d'un étrier soit d'une découpe allongée en forme de segment circonférentiel ménagée dans les dents au voisinage de leur embase.

Ces moyens permettent d'avoir plus de dents en contact avec le matériau pierreux et d'accroître la longévité de la scie en rendant l'usure plus homogène.

Ils permettent en outre d'empêcher un échauffement trop important du disque et donc d'un torsionnement du disque lors du brasage de segments diamantés.

Un inconvénient des étriers et des découpes mentionnés ci-dessus consiste dans le danger de rupture de ceux-ci sous l'effet de fatigue, alors que le disque est entraîné à des vitesses de rotation élevées.

Les dents ainsi arrachées risquent alors d'être projetées dans l'espace sous l'effet de la force centrifuge.

La présente invention est relative à une lame d'armure allongée. Elle a pour but d'uniformiser, pour chaque segment, la rigidité relative de la lame. En diminuant la rigidité de la lame aux extrémités semi-encastrées, elle réduit les brusques augmentations de pression et entrave les vibrations et les torsions qui sont les causes principales des déviations.

La lame suivant l'invention est essentiellement caractérisée en ce qu'elle présente, au voisinage du bord longitudinal muni de segments ou dents de sciage, des fentes allongées ayant un axe sensiblement parallèle à ce bord longitudinal, ces fentes ayant une longueur et une position telles qu'elles corrigent les différences de rigidité de la lame, relative à chaque position de segment.

Dans une forme de réalisation particulière de la lame, les fentes ont une longueur au moins égale à l'espace entre deux segments de sciage adjacents et s'étend dans la lame entre deux segments adjacents.

La position et la largeur d'une fente de longueur prédéterminée, déterminent la rigidité du rebord faisant office d'étrier élastique, découpé dans l'âme de l'armure de sciage et respectivement la longueur maximale de la course réalisant l'ajustement de la position des segments abrasifs.

Suivant une particularité de la lame, les fentes s'étendent dans la lame depuis le voisinage d'une extrémité, en contact avec la lame d'un segment, jusqu'au voisinage de l'extrémité opposée, en contact avec la lame, d'un autre segment.

D'autres particularités et détails de l'invention apparaîtront au cours de la description détaillée suivante faisant référence aux dessins annexés illustrant à titre d'exemple des formes de réalisation particulières de l'invention.

Dans ces dessins :
- la figure 1 montre la déformée de la lame, à vide, en absence de bloc à scier. La lame est fléchie par excentration de la résultante de traction par rapport à la fibre neutre;
- la figure 2 montre la déformée de la lame avec poussée au milieu de la lame;
- la figure 3 représente la déformée de la lame avec poussée du bloc à l'extrémité de la lame;
- la figure 4 est une vue en élévation latérale d'une lame d'armure découpée au laser. Les coefficients de raideur des lamelles y sont modifiés en variant la longueur des lamelles en fonction de la position des segments sur la lame;
- la figure 5 est une vue en élévation latérale d'une seconde forme de réalisation d'une lame d'armure, dans laquelle le coefficient de raideur des lamelles est modifié en variant l'épaisseur des lamelles;
- les figures 6 et 7, sont à plus grande échelle, des vues en élévation latérale partielles de formes de réalisation d'une lame suivant l'invention.

Les déformées montrées aux figures 1 à 3 et déterminées expérimentalement, démontrent que la raideur de la lame d'armure diffère suivant le point d'application des forces de sciage F.

Les figures 4 à 7 sont des vues en élévation latérales de forme de réalisation différentes de lames d'armure.

Dans ces figures, la lame de scie désignée dans son ensemble par la notation de référence 1 comprend une lame proprement dite 2 à laquelle sont fixés des segments ou dents de sciage 3. Ces dents de sciage 3 peuvent avoir l'aspect de plaquettes et peuvent contenir comme matière abrasive du diamant, du carbure de tungstène ou de silicium. Elles peuvent être fixées au support de la lame par soudage, par brasage ou par des moyens mécaniques.

Les différentes lames 1 selon l'invention représentées aux figures 4 et 5 présentent au voisinage d'un bord longitudinal 4 des fentes allongées 5 ayant un axe 6 sensiblement parallèle au bord longitudinal 4.

Les fentes 5 ont une longueur 1 et une position dans la lame 2 telles qu'elles uniformisent la pression exercée lors du sciage sur plusieurs abrasifs 3 en contact avec le matériaux pierreux.

Les dents de sciage sont réparties le long du bord longitudinal 4 de la lame 2 de façon sensiblement homogène.

La lame 2 est soumise à un mouvement de va-et-vient dans le sens des flèches X et à une pression d'avancement dans le matériau pierreux dans le sens de la flèche Y.

A la figure 4, les fentes 5 ont une longueur 1 décroissante au fur et à mesure qu'on se rapproche du milieu de la lame d'armure. Ces fentes sont situées dans la lame 2 au voisinage du bord longitudinal 4 et s'étendent depuis le voisinage d'une extrémité 7 en contact avec la lame 2 d'un segment de sciage 3 jusqu'au voisinage de l'extrémité adjacente 8 en contact avec la lame 2, d'un autre segment de sciage 3ʹ. Dans cette forme de réalisation, la lame 2 et les fentes 5 ont une forme rectangulaire.

Cette lame 2 est tendue par traction à chacune de ses extrémités avant un sciage.

A la figure 5, les fentes 5 ont une longueur 1 sensiblement égale à la distance séparant les extrémités opposées de deux segments de sciage successifs 3 et 3ʹ.

Ces fentes 5 sont situées dans la lame 2 au voisinage du bord longitudinal 4 muni des segments 3, 3ʹ, 3ʺ etc.

Lorsque la lame est étirée, le bord longitudinal 4 de la lame 2 est convexe de manière à présenter une flèche.

La figure 6 représente une partie d'une lame 2 d'une scie 1.

Des segments 3, 3ʹ de sciage en un matériau abrasif, sont fixés à la lame 2 constituée, par exemple, d'une tôle d'acier de 1 à 4 mm d'épaisseur. Les segments peuvent être constitués de plaquettes ayant une longueur 1 d'environ 20 mm, une hauteur de 5 à 6 mm et une épaisseur de 2 à 6 mm, supérieure à celle de la lame.

De part et d'autre de chacun des segments 3, 3ʹ, se trouve un segment adjacent situé à une distance d₁ sensiblement égale à la longueur 1 des segments et un autre segment adjacent situé à une distance d₂ sensiblement égale au double de la longueur 1 des segments.

Les fentes 5 sont situées dans la lame 2 au voisinage du bord longitudinal 4 muni des segments de sciage et s'étendent entre les extrémités 9, 10 opposées de deux segments de sciage adjacents et distants l'un de l'autre d'une distance d₁ égale à la longueur des segments.

Les fentes 5 peuvent par exemple, se situer à une distance d₃ d'environ 3 à 5 mm du bord longitudinal 4 et avoir une largeur d₄ d'environ 1mm.

Les fentes 5, de forme sensiblement rectangulaire, sont prolongées à chacune de leurs extrémités par une ligne de coupe 11, ayant une forme arrondie 12 à l'extrémité 13 éloignée de la fente 5.

La largeur de cette ligne de coupe est sensiblement égale à la largeur d₄ de la fente 5 au voisinage de celle-ci, et devient progressivement mais rapidement très petite, par exemple égale à 0,1 mm.

Les fentes 5 et les lignes de coupe sont réalisées dans la lame 2 par découpe au laser.

Le bord 14 de la ligne de coupe 11, adjacent au bord longitudinal 4 au voisinage de la fente 5 et le bord 16 de la fente 5, adjacent au bord longitudinal 4 ont des tangentes 17 communes à leur ligne de contact 15.

Au voisinage de la fente, 5, la ligne de coupe 11 est sensiblement parallèle à l'axe 6 de celle-ci et se termine par un arrondi 12 dirigé vers le bord opposé au bord longitudinal 4 muni de segments abrasifs 3.

La position de la fente détermine pour une largeur donnée, la rigidité du rebord faisant office d'étrier dans le disque annulaire.

Cet étrier doit permettre au segment abrasif de s'ajuster en fonction des variations de la déformation de la lame au droit du segment et en particulier de reprendre les écartements de cette lame déformée. En fait, les jeux les plus importants doivent être repris aux extrémités de la lame d'armure, où l'écartement peut atteindre environ 0,8 mm pour une longueur de lame de l'ordre de 3,50 à 4m.

La largeur de la fente détermine la longueur maximale de la course permettant l'ajustement de la position des segments abrasifs.

Les fentes 5 permettent d'uniformiser la pression exercée sur les segments abrasifs au cours du sciage. En effet, lorsqu'une pression trop importante est exercée sur un segment abrasif 3 au lieu d'être répartie de façon homogène sur plusieurs segments, une partie de cette pression est utilisée pour déformer les fentes 5 adjacentes à ce segment 3, ces déformations permettant ainsi de diminuer un excès de pression exercée sur un segment et de répartir de façon plus homogène la pression sur plusieurs segments.

Il est connu que ces fentes ou fissures présentes dans un matériau soumis à des efforts de traction, de compression et/ou de torsion, sont des amorces de ruptures, c'est-à-dire des endroits soumis à une concentration de tensions, et donc sensibles à la propagation des fentes ou fissures dans le matériau, qui peut conduire à plus ou moins grande échéance à la destruction même du matériau.

La ligne de coupe 11 se trouvant de part et d'autre d'une fente, atténue les tensions apparaissant sur les bords de la fente vers l'extrémité 13 et l'arrondi 12 de la ligne de coupe 11.

Ainsi, si une fissure ou fente doit se propager, elle se forme à l'extrémité 13 de l'arrondi 12 de la ligne de coupe 11 et est dirigée vers un bord de celle-ci. Ce type de propagation des fissures permet d'éviter une destruction de la lame 2 par une fissuration transversale et/ou par une fissuration dans un plan sensiblement parallèle aux axes 6 des fentes 5.

La lame de scie, suivant l'invention, permet de scier un matériau pierreux sans déviation prononcée, d'obtenir une section de coupe satinée et de permettre une meilleure répartition de la pression d'enfoncement de la lame dans le matériau pierreux.

La figure 7 montre que les découpes au laser peuvent être réalisées selon une solution appelée "console".

Il est évident que la présente invention n'est pas limitée aux formes de réalisation décrites ci-dessus et que de nombreuses modifications peuvent être apportées dans la forme, la disposition et la constitution de certains des éléments intervenant dans sa réalisation, à condition que ces modifications ne soient pas en contradiction avec l'objet des revendications suivantes.

## Revendications

1. Lame (1) d'armure de forme allongée à mouvement de va-et-vient pour le sciage de matériaux pierreux, dans laquelle un bord longitudinal (4) est muni de segments abrasifs ou dents de sciage (3) espacés entre eux, caractérisée en ce que la lame présente au voisinage dudit bord longitudinal (4) des fentes (5) allongées ayant un axe (6) sensiblement parallèle à ce bord longitudinal (4), ces fentes (5) ayant une longueur (1) et une position telles qu'elles uniformisent la pression exercée sur les segments abrasifs (3) au cours du sciage.

2. Lame (1) suivant la revendication 1, caractérisée en ce que les fentes (5) ont une longueur (1) au moins égale à l'espace (d) entre deux segments (3, 3ʹ) de sciage adjacents et s'étendent dans la lame (2) entre deux segments adjacents (3, 3ʹ).

3. Lame (1) suivant l'une quelconque des revendications 1 et 2, caractérisée en ce que les fentes (5) s'étendent dans la lame (2) depuis le voisinage d'une extrémité (9) d'un premier segment (3) de sciage, en contact avec la lame (2) jusqu'au voisinage de l'extrémité (10) opposée, en contact avec la lame, d'un second segment (3, 3ʺ).

4. Lame (1) suivant la revendication 2, caractérisée en ce que les fentes (5) s'étendent dans la lame (2) depuis le voisinage d'une extrémité (9) d'un premier segment (3) en contact avec la lame de sciage jusqu'au voisinage de l'extrémité opposée (10), en contact avec la lame, d'un second segment adjacent (3ʹ) au premier segment (3).

5. Lame (1) suivant l'une quelconque des revendications précédentes, caractérisée en ce que les fentes (5) se prolongent par une ligne de coupe (11) à au moins une de leurs extrémités de manière à éviter les amorces de rupture.

6. Lame (1) suivant la revendication 5, caractérisée en ce que la ligne de coupe (11) présente une partie recourbée sur elle-même (12) à son extrémité éloignée (13) de la fente (5).

7. Lame (1) suivant l'une quelconque des revendications précédentes, caractérisée en ce que l'éloignement de la fente (5) par rapport au bord longitudinal de la lame d'armure, influence la rigidité du support élastique d'un segment abrasif.

8. Lame (1) suivant l'une quelconque des revendications précédentes, caractérisée en ce que la largeur de la fente détermine la course tolérée pour l'ajustement de la position du ou des segments abrasifs au droit de la fente (5).

9. Lame (1) suivant la revendication 6, caractérisée en ce que la ligne de coupe (11) présente une partie arrondie à son extrémité éloignée (13) de la fente (5), cette partie arrondie étant dirigée vers le bord longitudinal (4) muni de segments abrasifs (3).

10. Lame suivant l'une quelconque des revendications précédentes, caractérisée en ce qu'elle comprend une lame de forme allongée à mouvement de va-et-vient pour le sciage de matériaux pierreux dans laquelle un bord longitudinal est muni de segments abrasifs (3) espacés l'un de l'autre, la lame présentant le long du bord longitudinal des fentes (5) ayant un axe (6) sensiblement parallèle à ce bord (4), ces fentes (5) ayant une longueur (1) et une position telles qu'elles uniformisent la pression exercée sur les segments abrasifs (3) au cours du sciage.
